# EUROPÄISCHE PATENTSCHRIFT

(11) **EP 0 932 573 B1**
(45) Veröffentlichungstag und Bekanntmachung des Hinweises auf die Patenterteilung: **27.03.2002**
(21) Anmeldenummer: 97945758.7
(22) Anmeldetag: 16.10.1997
(51) Int. Cl.: B65H 35/08, B65H 15/00

(54) **BOGENBEARBEITUNGSMASCHINE**
SHEET PROCESSING MACHINE
MACHINE DE TRAITEMENT DE FEUILLES

(30) Priorität: 21.10.1996 DE 19643409; 21.12.1996 DE 19653927
(43) Veröffentlichungstag der Anmeldung: 04.08.1999
(73) Patentinhaber: Koenig & Bauer Aktiengesellschaft, 97080 Würzburg (DE)
(72) Erfinder: SCHAEDE, Johannes, Georg, D-97074 Würzburg (DE)
(86) Internationale Anmeldenummer: DE9702393
(87) Internationale Veröffentlichungsnummer: WO9817571

(56) Entgegenhaltungen:
- DE-A- 4 313 452
- US-A- 1 356 900

## Beschreibung

Die Erfindung betrifft ein Verfahren zum Schneiden von Bogen und eine Bogenbearbeitungsmaschine gemäß dem Oberbegriff der Ansprüche 1 und 11.

Die DE-AS 10 44 589 beschreibt eine Querschneidvorrichtung für Papierbahnen. Dieser Querschneidvorrichtung ist ein Bändersystem zum Transport der aus der Bahn geschnittenen Bogen nachgeschaltet.

Die DE 43 13 452 A1 beschreibt eine Vorrichtung zum Schneiden von Bogen aus einer Bahn. Bei dieser Vorrichtung sind zwei Querschneideinrichtungen vorgesehen, mittels derer zuerst ein vorlaufendes Ende der Bahn maßgenau beschnitten wird und dann der Bogen von der Bahn abgetrennt wird.

Die DE 42 38 387 A1 offenbart eine Schnittregisterregelungsvorrichtung an Querschneidern von Rotationsdruckmaschinen. Hierbei ist ein rotierender Schneidzylinder vorgesehen, der mit einem feststehenden Gegenmesser zusammenwirkt.

Der Erfindung liegt die Aufgabe zugrunde, ein Verfahren zum Schneiden von Bogen und eine Bogenbearbeitungsmaschine mit einer Schneideinrichtung zu schaffen.

Diese Aufgabe wird erfindungsgemäß durch die Merkmale des kennzeichnenden Teiles der Ansprüche 1 und 11 gelöst.

Die mit der Erfindung erzielbaren Vorteile bestehen insbesondere darin, daß in einer Bogenbearbeitungsmaschine ein Querschneiden von Anfang und Ende eines Bogens ohne manuelle Eingriffe erfolgt. Mittels integrierter Inspektionseinrichtungen ist es möglich in der Bogenbearbeitungsmaschine sowohl die Druckqualität selbst als, auch das Schnittregister zu kontrollieren. So können gleichzeitig die beispielsweise im Schön- und Widerdruck bedruckten Vorder- und Rückseiten des Bogens kontrolliert werden.
Durch das Zusammenwirken der Querschneideinrichtungen mit einem Kettenförderer, ist eine einfache Schnittregisterverstellung möglich, die vorteilhaft von einem einen Schneidzylinder antreibenden, lagegeregelten Elektromotor ausgeführt wird.
Einem Bearbeitungszylinder der Bogenbearbeitungsmaschine ist eine Längsschneideinrichtung zugeordnet, so daß der Bogen "inline" in zwei oder mehrere Teilbogen zerschnitten wird. Diese Bogen können auf beispielsweise mittels der Inspektionseinrichtung auswählbare Stapel abgelegt werden, d. h. es werden sortierte Stapel mit "Gut"- und Ausschußbogen gebildet. Dies hat den Vorteil, daß bei defekten Teilbogen nicht der ganze Bogen verworfen wird.
Mit dieser Bogenbearbeitungsmaschine werden alle Seiten eines Bogens beschnitten und dieser in Teilbogen zerschnitten. Alle ausgeführten Schnitte sowie der Schön- und Widerdruck werden mittels Inspektionseinrichtungen kontrolliert und auf wählbare Stapel abgelegt.
Diese Bogenbearbeitungsmaschine führt "inline" eine Mehrzahl von Bearbeitungsvorgängen aus, was zu einer Produktionssteigerung und einer Reduzierung der manuellen Arbeiten führt. Zudem wird die Qualität der so geschaffenen Produkte erhöht.

Die erfindungsgemäße Bogenbearbeitungsmaschine ist in der Zeichnung dargestellt und wird im folgenden näher beschrieben.

Es zeigen
- Fig. 1: eine schematische Seitenansicht einer Bogenbearbeitungsmaschine;
- Fig. 2: eine schematische Darstellung der Bearbeitungsschritte in der Bogenbearbeitungsmaschine;
- Fig. 3: eine schematische Draufsicht auf Stapel eines Auslegers der Bogenbearbeitungsmaschine;
- Fig. 4: eine vergrößerte, schematische Seitenansicht eines Bearbeitungszylinders der Bogenbearbeitungsmaschine nach Fig. 1;
- Fig. 5: eine vergrößerte, schematische Draufsicht des Bearbeitungszylinders der Bogenbearbeitungsmaschine nach Fig. 1 und Fig. 5.

Eine Bogenbearbeitungsmaschine 1 zum Quer- und Längsschneiden von Bogen 2 weist integrierte Inspektionseinrichtungen 3, 4, 6 auf. Bei den Bogen 2 handelt es sich vorzugsweise um bedruckte Papierbogen, beispielsweise Wertpapiere. Diese Bogenbearbeitungsmaschine 1 ist beispielsweise folgendermaßen aufgebaut:
Ein Anleger 7 weist im wesentlichen einen ersten Stapel 8, eine Bogenvereinzelungseinrichtung 9 und einen Zuführtisch 11 auf. Diesem Anleger 7 schließt sich eine Anlage 12 an, die beispielsweise als Schwinganlage ausgeführt ist. Mit dieser Schwinganlage 12 wirkt ein erster Kettenförderer 13 zusammen. Dieser Kettenförderer 13 weist ein Paar umlaufende Ketten 14 auf, an denen sich axial erstreckende Kettengreifersysteme 16 angebracht sind. Die Ketten 14 werden von einer ersten 17 und zweiten Kettenradwelle 18 umgelenkt. Zwischen erster 17 und zweiter Kettenradwelle 18 verlaufen die Ketten 18 zumindest teilweise entlang einer Geraden.
In Transportrichtung T gesehen, ist nach der ersten Kettenradwelle 17 die erste Inspektionseinrichtung 3 angeordnet. Diese Inspektionseinrichtung 3 weist einen Saugkasten 19 auf, dessen den Kettengreifersystemen 16 zugewandte Arbeitsfläche zumindest teilweise transparent ausgebildet ist. Unter dieser transparenten Arbeitsfläche sind nichtdargestellte Beleuchtungseinrichtungen angeordnet.

Diesem Saugkasten 19 ist eine erste Querschneideinrichtung 21 nachgeschaltet.
Die Querschneideinrichtung 21 weist einen drehenden Schneidzylinder 22 und ein feststehendes, an einer Traverse 23 befestigtes Gegenmesser 24 auf. Der Schneidzylinder 22 ist zumindest mit einer sich axial erstreckenden Grube versehen, in die ein vorbeilaufendes Kettengreifersystem 16 eintauchen kann. Eine Breite der Grube in Umfangsrichtung ist größer ausgebildet als eine von dem Kettengreifersystem 16 benötigte Breite, so daß zur Schnittregisterverstellung vorbeilaufende Kettengreifersysteme 16 und Schneidzylinder 22 zueinander phasenverschoben werden können. Im vorliegenden Beispiel sind beidseitig rotierende Arme vorgesehen, zwischen denen eine sich axial erstreckende Traverse zur Aufnahme eines Schneidmessers 26 angeordnet ist.
Der Schneidzylinder 22 weist einen bezüglich des Kettenförderers 13 phasenverstellbaren Antrieb auf, der im vorliegenden Beispiel vorteilhaft als eigener, lagegeregelter Elektromotor ausgebildet ist. Das Gegenmesser 24 ist bezüglich der Drehachse des Schneidzylinders 22 leicht schräggestellt angeordnet, d. h. das Gegenmesser 24 schließt mit der Transportrichtung T einen öffnungswinkel Alpha ein, der ungleich 90°, beispielsweise 89° ist. Damit ergibt sich beispielsweise ein Neigungswinkel des Gegenmessers 24 zur Drehachse des Schneidzylinders 22 von 1°. Zudem ist das Gegenmesser 24 um seine Längsachse leicht gedreht, d. h. daß Gegenmesser 24 weist einen leichten Drall auf.

Der elektrische Antrieb des Schneidzylinders 22 folgt dem Kettenförderer 13 mit identischer Umfangsgeschwindigkeit, so daß letztlich durch Drall und überlagerter Transportgeschwindigkeit ein exakt rechtwinkliger Schnitt des Bogens 2 entsteht.

Das sich sich axial erstreckende Schneidmesser 26 des Schneidzylinders 22 ist bezüglich der Drehachse des Schneidzylinders 22 leicht geneigt und weist einen Drall in Längsrichtung auf. Das Schneidmesser 26 des Schneidzylinders 22 und das Gegenmesser 24 sind aufeinander angepaßt.

Anstelle des feststehenden Gegenmessers 24 ist auch ein drehender Gegenzylinder möglich, der beispielsweise ein Gegenmesser 24 zur Ausführung eines Scherenschnittes oder eine Gegenleiste aufweist. Auch ist es möglich Schneidmesser 26 und Gegenmesser 24 parallel zur Drehachse des Schneidzylinders 22 und ohne Drall auszuführen. Der Schneidzylinder 22 bzw. Gegenzylinder kann auch mehrere Schneidmesser 26 aufweisen.

Dieser Querschneideinrichtung 21 ist im Bereich des Kettenförderers 13 eine zweite Inspektionseinrichtung 4 nachgeschaltet. Diese zweite Inspektionseinrichtung 4 besteht im wesentlichen aus einem Sensor 27, Beleuchtungseinrichtungen 30 und einem Saugkasten 35.

An den Kettenförderer 13 schließt sich eine Wendeeinrichtung 28 an. Diese Wendeeinrichtung 28 besteht im vorliegenden Beispiel im wesentlichen aus einer Speichertrommel 29 und einer Wendetrommel 31. Die Speichertrommel 29 weist "doppelten" Umfang auf und ist deshalb mit zwei steuerbaren, um 180 versetzt zueinander angeordneten Greifersystemen 32 und zwei gegenüberliegenden Saugersystemen 33 ausgestattet. Ein Abstand in Umfangsrichtung zwischen Greifersystemen 32 und Saugersystemen 33 ist auf eine Länge der zu transportierenden Bogen 2 einstellbar. Die Saugersysteme 33 sind in Umfangsrichtung und in axialer Richtung bewegbar.

Die Wendetrommel 31 weist zwei nebeneinanderliegende, steuerbare Greifersysteme 34, 36 auf, die um ihre Längsachse schwenkbar angeordnet sind.
Wendetrommel 31 und Speichertrommel 29 sind zueinander phasenverstellbar.

Der Wendeeinrichtung 28 ist ein Zylinder 37, z. B. ein Bearbeitungszylinder 37 mit einer zusammenwirkenden Längsschneideinrichtung 38 nachgeschaltet. Dieser Bearbeitungszylinder 37 weist beispielsweise mindestens doppelten Umfang und vier unabhängig voneinander steuerbare, als Greifersysteme 39, 41, 42, 43 ausgebildete Haltesysteme 39, 41, 42, 43 auf. Diese Haltesysteme 39, 41, 42, 43 können auch als Sauger ausgebildet sein. Zwei dieser Greifersysteme 39, 41 bzw. 42, 43 liegen jeweils in axialer Richtung bezogen auf eine Mitte des Bearbeitungszylinders 37 annähernd achsensymmetrisch in einer Zylindergrube nebeneinander und sind in axialer Richtung relativ zueinander verschiebbar. Im vorliegenden Beispiel ist eines der beiden axial nebeneinander liegenden Greifersysteme 39 bzw. 42 in axialer Richtung fest angeordnet und das zweite Greifersystem 41 bzw. 43 relativ zu dem ersten Greifersystem 39 bzw. 42 z. B. mittels Kurve 40 und Kurvenrollen 45 verschiebbar. Es können aber auch beide Greifersysteme 39; 41 bzw. 42; 43 verschiebbar sein. Einem ersten Paar zweier derartig ausgestalteten Greifersystemen 39, 41 liegt um 180° versetzt ein zweites Paar dieser Greifersysteme 42, 43 gegenüber.

Die dem Bearbeitungszylinder 37 zugeordnete Längsschneideinrichtung 38 mit einer Mehrzahl von Schneidrädern 44 ist in Bogentransportrichtung T kurz nach der Wendetrommel 31 angeordnet. Diese Längsschneideinrichtung 38 weist im vorliegenden Beispiel eine sich axial erstreckende Traverse 46 auf, an der drei unabhängig betätigbare und axial verschiebbare Schneidräder 44 angeordnet sind.

Nach dem Bearbeitungszylinder 37 ist ein zweiter Kettenförderer 47 mit zwei umlaufenden Ketten 48 angeordnet. An diesen Ketten 48 ist eine Mehrzahl von Kettengreifersystemen 49 angeordnet. Diese Kettengreifersysteme 49 bestehen aus zwei in axialer Richtung nebeneinander liegenden Kettengreifersystemen, die bezüglich der Maschinenmitte annähernd symmetrisch angeordnet und unabhängig voneinander betätigbar sind. Anstelle des Bearbeitungszylinders 37 kann auch der Kettenförderer 47 in axialer Richtung relativ zueinander bewegbare Kettengreifersysteme aufweisen.
Auch können mehr als zwei Greifersysteme 39; 41 bzw. 42; 43 d. h. eine beliebige Anzahl verschiebbar sein. Im Fall von drei axial nebeneinander angeordneten Greifersystemen könnte beispielsweise das in der Mitte angeordnete Greifersystem in axialer Richtung ortsfest und die beiden äußeren Greifersysteme von dem mittleren wegschiebbar sein.

Die Ketten 48 werden von einer ersten und einer zweiten Kettenradwelle 51, 52 umgelenkt. Eine von erster Kettenradwelle 51 und Bearbeitungszylinder 37 gebildete Zentrale 53 schließt mit einer von dem Bearbeitungszylinder 36 und den Schneidrädern 44 gebildeten Zentralen 54 einen öffnungswinkel Beta kleiner als 180°, z. B. 155° ein.
Nach dieser Kettenradwelle 51 ist im Kettenförderer 47 unterhalb der Kette 48 ein Saugkasten 56 angeordnet. An diesen Saugkasten 56 schließt sich eine zweite Querschneideinrichtung 57 an, die baugleich mit der ersten Querschneideinrichtung 21 ausgeführt ist. Die Querschneideinrichtungen 21, 57 dienen zum Beschneiden der Enden 71, 72 der Bogen 2, 82, 83. Dieser zweiten Querschneideinrichtung 57 ist die dritte Inspektionseinrichtung 6 mit einem Sensor 58, Beleuchtungseinrichtungen 59 und einem Saugkasten 61 nachgeschaltet.
Anschließend befindet sich ein Ausleger 62 im Bereich des Kettenförderers 47. Dieser Ausleger 62 weist sechs Stapel 63, 64, 66-69 auf, von denen jeweils zwei paarweise nebeneinander und die sich somit ergebenden drei Stapelpaare 63, 64 bzw. 66, 67 bzw. 68, 69 hintereinander angeordnet sind. Die nebeneinander angeordneten Stapel 63, 64 bzw. 66, 67 der ersten beiden Stapelpaare weisen jeweils gemeinsame Hubeinrichtungen auf, so daß jeweils ein Stapelpaar gemeinsam angehoben und abgesenkt wird. Bei dem dritten Stapelpaar sind für beide nebeneinander liegende Stapel 67, 68 getrennte Hubeinrichtungen vorgesehen, so daß die beiden Stapel 67, 68 unabhängig voneinander angehoben und abgesenkt werden können.

Unter Greifersystemen bzw. Kettengreifersystemen sind eine Mehrzahl von Greifern, die auf einer um eine Längsachse schwenkbare Welle angeordnet sind, zu verstehen.

Die Funktionsweise der Bogenverarbeitungsmaschine 1 ist folgendermaßen:

Ein Bogen 2, insbesondere ein im Schön- und Widerdruck bedruckter Papierbogen, wird von dem ersten Stapel 8 mittels der Bogenvereinzelungseinrichtung 9 dem Zuführtisch 11 zugeführt. Von diesem Zuführtisch 11 wird der Bogen 2 von der Schwinganlage 12 ergriffen und im Bereich der ersten Kettenradwelle 17 des ersten Kettenförderers 13 an ein Kettengreifersystem 16 übergeben. Dieses Kettengreifersystem 16 transportiert den Bogen 2 entlang des "geraden" Teiles des Kettenförderers 13 zu der ersten Inspektionseinrichtung 3. Mittels der ersten Inspektionseinrichtung 3 wird der Bogen 2 segmentweise auf Schäden, wie z. B. Risse und Löcher untersucht. Auch wird mittels Durchlicht das Wasserzeichen des Bogens 2 inspiziert. Der Bogen 2 wird dabei vom mit Unterdruck beaufschlagten Saugkasten 19 der ersten Inspektionseinrichtung 3 geführt.
Das Kettengreifersystem 16 transportiert den Bogen 2 durch die Querschneideinrichtung 21 zur zweiten Inspektionseinrichtung 4. Dort wird der Bogen 2 im Bereich eines Anfang 71 des Bogens 2 von dem Saugkasten 35 der zweiten Inspektionseinrichtung 4 angesaugt. Ein Ende 72 des Bogens 2 befindet sich noch in der Querschneideinrichtung 21, worin ein schmaler, sich axial erstreckender Streifen 73 von dessen Ende 72 abgeschnitten wird. Dabei sind Transportgeschwindigkeit des Kettenförderers 13 und Umfangsgeschwindigkeit des Schneidmessers 26 aufeinander angepaßt, so daß das Ende 72 des Bogens 2 rechtwinklig zur Transportrichtung T beschnitten wird.
Dieser einen ersten Schnitt 74 aufweisende Bogen 2 wird nun von der zweiten Inspektionseinrichtung 4 inspiziert. Dabei wird eine Vorderseite (Schöndruckseite) des Bogens 2 und eine sich durch das beschnittene Ende 72 ergebende, neue Kante des Bogens 2 (Schnittregister) kontrolliert.
Anschließend übergibt das Kettengreifersystem 16 diesen Bogen 2 mit seinen Anfang 71 an ein Greifersystem der Speichertrommel. Diese Speichertrommel 29 transportiert den Bogen 2 in Richtung Wendetrommel 31. Gelangt nun das Ende 72 dieses Bogens in den Bereich der Saugersysteme 33 der Speichertrommel 29, saugen diese das beschnittene Ende 72 an. Daraufhin bewegen sich die Saugersysteme 33 annähernd pfeilförmig von der Mitte der Speichertrommel 29 weg und straffen so den Bogen 2 sowohl in Umfangsrichtung als auch in Richtung seitlicher Kanten des Bogens 2.
Die Phasenverschiebung zwischen Wendetrommel 31 und Speichertrommel 29 ist auf die Länge der zu verarbeitenden Bogen 2 eingestellt. Die Speichertrommel 29 transportiert den Anfang 71 des Bogens 2 durch den Spalt zwischen Wende- 31 und Speichertrommel 29 bis die Saugersysteme 33 in diesen Spalt gelangen. Das beschnittene Ende 72 des Bogens 2 wird von dem ersten Greifersystem 34 der Wendetrommel 31 ergriffen und durch Abstellen des Unterdruckes von den Saugersystemen 33 freigegeben. Im Anschluß schwenken beide Greifersysteme 34, 36 der Wendetrommel 31 aufeinander zu und das beschnittene Ende 72 wird von dem ersten Greifersystem 34 an das zweite Greifersystem 36 übergeben. Die Greifersysteme 34, 36 schwenken in ihrem weiteren Verlauf in ihre Ursprungsposition zurück.

Das beschnittene Ende 72 ist nun in Transportrichtung T von dem Greifersystem 36 ergriffen vorauslaufend und der unbeschnittene Anfang 71 nachlaufend.
Von der Wendetrommel 31 wird der Bogen 2 an ein Paar Greifersysteme 39, 41 bzw. 42, 43 des Bearbeitungszylinders 37 übergeben. Auf dem Bearbeitungszylinder 37 wird der Bogen 2 in Längsrichtung - also in Transportrichtung T - mit drei Schnitten 76, 77, 78 versehen. Mittels dem zweiten und dritten Schnitt 76, 77 werden von beiden Längsseiten des Bogens 2 schmale Streifen 79, 81 abgeschnitten. Greifereinteilung der Greifersysteme 39, 41, 42, 43 des Bearbeitungszylinders 37 und Breite sowie Position des Bogens 2 sind so aufeinander angepaßt, daß die beiden abgeschnittenen Streifen 79, 81 nicht von Greifern erfaßt sind.

Der vierte Schnitt 78 trennt den Bogen 2 mittig in zwei Teilbogen 82, 83. Auch hier liegt kein Greifer im Bereich des Schnittes 78.
Sind diese drei Längsschnitte 76, 77, 78 vollständig, auch bei maximaler Länge des Bogens 2 ausgeführt, werden die beiden Teilbogen 82, 83 in axialer Richtung auseinanderbewegt. Dazu führt im vorliegenden Beispiel ein Greifersystem 41 bzw. 43 oder 39 bzw. 42 mittels einer mit einer Kurvenscheibe zusammenwirkender Kurvenrolle in axialer Richtung einen Hub aus.
Erst nachdem die beiden Teilbogen 82, 83 voneinander wegbewegt wurden, werden diese beiden Teilbogen 82, 83 im Bereich der ersten Kettenradwelle 51 an ein Kettengreifersystem 49 des zweiten Kettenförderers 47 übergeben. Das Greifersystem 41 bzw. 43 des Bearbeitungszylinders 37 wird in seine Ausgangsposition zurückbewegt bevor der nächste ganze Bogen 2 übernommen wird.
Die beabstandeten Teilbogen 82, 83 werden in einer gemeinsamen Transportrichtung bzw. -ebene weitertransportiert.
Von diesem Kettengreifersystem 49 werden die beiden Teilbogen 82, 83 der zweiten Querschneideinrichtung 57 zugeführt. Zur Beruhigung des Bogens 2 wird dieser entlang des der Querschneideinrichtung 57 vorgeschalteten Saugkastens 56 angesaugt und das im Kettengreifersystem 49 befindliche Ende 72 der Teilbogen 82, 83 bereits über den Saugkasten 61 der dritten Inspektionseinrichtung 6 geführt. Der nun nachlaufende Anfang 71 des Bogens 2, d. h. der beiden auseinandergezogenen Teilbogen 82, 83 wird mittels eines fünften Schnittes 84 in axialer Richtung rechtwinklig zur Transportrichtung T ein Streifen 86 abgeschnitten. Der Bogen 2 ist nun allseitig beschnitten und in zwei Teilbogen 82, 83 getrennt.
Eine Rückseite (Widerdruckseite) des Bogens 2, d. h. die Rückseiten der beiden Teilbogen 82, 83 werden zusammen mit den beschnitten Kanten in Längsrichtung und dem nachlaufenden Anfang 71 des Bogens 2, d. h. den nachlaufenden, in axialer Richtung beschnittenen Enden der Teilbogen 82, 83 mittels der Inspektionseinrichtung 6 kontrolliert.

Die Inspektionseinrichtungen 4, 6 kontrollieren das Schnittregister der Bogen 2; 82; 83, d. h. die Lage zumindest einer beschnittenen Kante, vorzugsweise aller beschnittenen Kanten der Bogen 2; 82; 83 bezüglich einer Referenzmarkierung, beispielsweise innerhalb eines Druckbildes. Vorzugsweise werden die gesamten Bogen einschließlich des gesamten Druckbildes kontrolliert.

Von der Inspektionseinrichtung 6 transportiert der Kettenförderer 47 die allseitig beschnitten und auf Vorder- und Rückseite kontrollierten Teilbogen 82, 83 zu den sechs Stapeln 63, 64, 66-69 des Auslegers 62.
Dort können die Teilbogen 82, 83 wahlweise auf einem der sechs Stapel 63, 64, 66-69 abgelegt werden. Hierbei nehmen vorzugsweise die ersten vier Stapel 63, 64, 66, 67 sogenannte "Gut"-Bogen auf und die beiden letzten nebeneinander angeordneten Stapel 67, 68 Ausschuß-Bogen auf.

Anstelle von Bogen 2, 82, 83 können auch beispielsweise bedruckte Bahnen, d. h. Bedruckstoffe be- oder zerschnitten werden und anschließen mittels einer oder mehrerer Inspektionseinrichtungen 3, 4, 6 kontrolliert werden. Die Schneideinrichtungen 1, 38, 57 können dann beispielsweise im Bereich eines Falzapparates einer Rollenrotationsdruckmaschine angeordnet sein.
Dort wird eine Bahn beispielsweise in Längsrichtung in mehrere Teilbahnen zerschnitten und anschließend in Querrichtung in Signaturen zerschnitten. Hierbei kann nach jedem Schnitt oder nachdem die Bahn vollständig in Signaturen geschnitten wurde, das Schnittregister kontrolliert werden.

Die Inspektionseinrichtungen 3, 4, 6 beinhalten vorzugsweise eine oder mehrere CCD-Flächenkameras, die die Bogen im Ganzen inspizieren.

### Bezugszeichenliste

- 1: Bogenbearbeitungsmaschine
- 2: Bogen
- 3: Inspektionseinrichtung, erste
- 4: Inspektionseinrichtung, zweite
- 5: -
- 6: Inspektionseinrichtung, dritte
- 7: Anleger
- 8: Stapel (7)
- 9: Bogenvereinzelungseinrichtung (7)
- 10: -
- 11: Zuführtisch
- 12: Anlage
- 13: Kettenförderer
- 14: Kette
- 15: -
- 16: Kettengreifersystem
- 17: Kettenradwelle, erste (16)
- 18: Kettenradwelle, zweite (16)
- 19: Saugkasten (3)
- 20: -
- 21: Querschneideinrichtung
- 22: Schneidzylinder (21)
- 23: Traverse (21)
- 24: Gegenmesser (21)
- 25: -
- 26: Schneidmesser (22)
- 27: Sensor (4)
- 28: Wendeeinrichtung
- 29: Speichertrommel (28)
- 30: -
- 31: Wendetrommel
- 32: Greifersystem (29)
- 33: Saugersystem (29)
- 34: Greifersystem, erstes (31)
- 35: Saugkasten (4)
- 36: Greifersystem, zweites (31)
- 37: Bearbeitungszylinder
- 38: Längsschneideinrichtung
- 39: Greifersystem (37)
- 40: Kurve
- 41: Greifersystem (37)
- 42: Greifersystem (37)
- 43: Greifersystem (37)
- 44: Schneidrad (38)
- 45: Kurvenrolle
- 46: Traverse (38)
- 47: Kettenförderer
- 48: Ketten (47)
- 49: Kettengreifersystem (47)
- 50: -
- 51: Kettenradwelle, erste (47)
- 52: Kettenradwelle, zweite (47)
- 53: Zentrale (37; 51)
- 54: Zentrale (37; 44)
- 55: -
- 56: Saugkasten
- 57: Querschneideinrichtung
- 58: Sensor (6)
- 59: Beleuchtungseinrichtung (6)
- 60: -
- 61: Saugkasten (6)
- 62: Ausleger
- 63: Stapel, erster (62)
- 64: Stapel, zweiter (62)
- 65: -
- 66: Stapel, dritter (62)
- 67: Stapel, vierter (62)
- 68: Stapel, fünfter (62)
- 69: Stapel, sechster (62)
- 70: -
- 71: Anfang (2)
- 72: Ende (2)
- 73: Streifen
- 74: Schnitt, erster
- 75: -
- 76: Schnitt, zweiter
- 77: Schnitt, dritter
- 78: Schnitt, fünfter
- 79: Streifen
- 81: Streifen
- 82: Teilbogen (2)
- 83: Teilbogen (2)
- 84: Schnitt, fünfter
- 85: -
- 86: Streifen
- T: Transportrichtung

- Alpha: öffnungswinkel (53; 54)

## Patentansprüche

1. Verfahren zum Schneiden von Bogen (2) in einer Bogenbearbeitungsmaschine (1), **dadurch gekennzeichnet, daß** zuerst ein nachlaufendes Ende (72) des Bogens (2) mittels einer ersten Querschneideinrichtung (21) senkrecht zu einer Transportrichtung (T) beschnitten wird, daß der Bogen (2) in der Bearbeitungsmaschine (1) anschließend gewendet wird, so daß das beschnittene Ende (72) des Bogens (2) vorläuft und daß der nun nachlaufende Anfang (71) des gewendeten Bogens (2) mittels einer zweiten Querschneideinrichtung (57) senkrecht zur Transportrichtung (T) beschnitten wird.

2. Verfahren nach Anspruch 1, **dadurch gekennzeichnet, daß** der Bogen (2) durch einen Längsschnitt (78) in eine Mehrzahl nebeneinander liegender Teilbogen (82; 83) geteilt wird.

3. Verfahren nach Anspruch 1, **dadurch gekennzeichnet, daß** die parallel zur Transportrichtung (T) liegenden Längsseiten des Bogens (2) beschnitten werden.

4. Verfahren nach Anspruch 1, **dadurch gekennzeichnet, daß** die Längsschnitte (76; 77; 78) zwischen dem ersten (74) und zweiten Querschnitt (76) erfolgen.

5. Verfahren nach den Ansprüchen 1 und 2, **dadurch gekennzeichnet, daß** der Bogen (2) nach dem Wenden in Teilbogen (82; 83) geschnitten wird.

6. Verfahren nach Anspruch 1, **dadurch gekennzeichnet, daß** nach dem ersten Querschneiden des Bogens (2) dieser mittels einer Inspektionseinrichtung (4) kontrolliert wird.

7. Verfahren nach Anspruch 1, **dadurch gekennzeichnet, daß** der Bogen (2) nach dem zweiten Querschneiden mittels einer Inspektionseinrichtung (6) kontrolliert wird.

8. Verfahren nach den Ansprüchen 1 bis 3, **dadurch gekennzeichnet, daß** der Bogen (2) oder die Teilbogen (82; 83) nach Durchführung aller Schnitte (74; 76; 77; 78; 79) mittels einer Inspektionseinrichtung (6) kontrolliert wird.

9. Verfahren nach Anspruch 1, **dadurch gekennzeichnet, daß** vor Durchführung des ersten Schnittes (74) der Bogen (2) mittels einer Inspektionseinrichtung (3) kontrolliert wird.

10. Verfahren nach Anspruch 1, **dadurch gekennzeichnet, daß** der Bogen (2) und/oder die Teilbogen (82; 83) mittels Greifersystemen (16; 32; 34; 36; 39; 41; 42; 43; 49) transportiert wird.

11. Bogenbearbeitungsmaschine (1) mit einer ersten Querschneideinrichtung (21), **dadurch gekennzeichnet, daß** in Transportrichtung (T) der Bogen (2) gesehen nach der ersten Querschneideinrichtung (21) eine Wendeeinrichtung (28) angeordnet ist und daß nach der Wendeeinrichtung (28) eine zweite Querschneideinrichtung (57) angeordnet ist.

12. Bogenbearbeitungsmaschine (1) nach Anspruch 11, **dadurch gekennzeichnet, daß** zwischen der ersten Querschneideinrichtung (21) und der Wendeeinrichtung (28) eine Inspektionseinrichtung (4) angeordnet ist.

13. Bogenbearbeitungsmaschine (1) nach Anspruch 11, **dadurch gekennzeichnet, daß** nach der zweiten Querschneideinrichtung (57) eine Inspektionseinrichtung (6) angeordnet ist.

14. Bogenbearbeitungsmaschine (1) nach Anspruch 11, **dadurch gekennzeichnet, daß** nach der Wendeeinrichtung (28) eine Längsschneideinrichtung (38) angeordnet ist.

15. Bogenbearbeitungsmaschine (1) nach den Ansprüchen 12 oder 13, **dadurch gekennzeichnet, daß** die Inspektionseinrichtung (4; 6) unmittelbar nach der Querschneideinrichtung (21; 57) angeordnet ist und daß die Inspektionseinrichtung (4; 6) einen Saugkasten (35; 61) zum Führen von Bogen (2) aufweist.

16. Bogenbearbeitungsmaschine (1) nach Anspruch 11, **dadurch gekennzeichnet, daß** die Querschneideinrichtungen (21; 57) mit einem die Bogen (2) transportierenden Kettenförderer (13; 47) zusammenwirkend angeordnet sind.

## Claims

1. Method of cutting sheets (2) in a sheet-processing machine (1), **characterized in that** first of all a trailing end (72) of the sheet (2) is trimmed perpendicularly to a transporting direction (T) by means of a first cross-cutting arrangement (21), **in that** the sheet (2) is then turned in the processing machine (1), with the result that the trimmed end (72) of the sheet (2) is leading, and **in that** the then trailing start (71) of the turned sheet (2) is trimmed perpendicularly to the transporting direction (T) by means of a second cross-cutting arrangement (57).

2. Method according to Claim 1, **characterized in that** the sheet (2) is divided by a longitudinal cut (78) into a plurality of sub-sheets (82; 83) located one beside the other.

3. Method according to Claim 1, **characterized in that** the longitudinal sides of the sheet (2), which are located parallel to the transporting direction (T), are trimmed.

4. Method according to Claim 1, **characterized in that** the longitudinal cuts (76; 77; 78) take place between the first cross cut (74) and second cross cut (76).

5. Method according to Claims 1 and 2, **characterized in that** the sheet (2) is cut into sub-sheets (82; 83) once it has been turned.

6. Method according to Claim 1, **characterized in that** the sheet (2) is monitored by means of an inspection arrangement (4) once it has undergone the first cross-cutting operation.

7. Method according to Claim 1, **characterized in that** the sheet (2) is monitored by means of an inspection arrangement (6) following the second cross-cutting operation.

8. Method according to Claims 1 to 3, **characterized in that** the sheet (2) or the sub-sheets (82; 83) is/are monitored by means of an inspection arrangement (6) once all the cuts (74; 76; 77; 78; 79) have been made.

9. Method according to Claim 1, **characterized in that** the sheet (2) is monitored by means of an inspection arrangement (3) before the first cut (74) is made.

10. Method according to Claim 1, **characterized in that** the sheet (2) and/or the sub-sheets (82; 83) is/are transported by means of gripper systems (16; 32; 34; 36; 39; 41; 42; 43; 49).

11. Sheet-processing machine (1) with a first cross-cutting arrangement (21), **characterized in that** a turning arrangement (28) is arranged downstream of the first cross-cutting arrangement (21), as seen in the transporting direction (T) of the sheets (2), and **in that** a second cross-cutting arrangement (57) is arranged downstream of the turning arrangement (28).

12. Sheet-processing machine (1) according to Claim 11, **characterized in that** an inspection arrangement (4) is arranged between the first cross-cutting arrangement (21) and the turning arrangement (28).

13. Sheet-processing machine (1) according to Claim 11, **characterized in that** an inspection arrangement (6) is arranged downstream of the second cross-cutting arrangement (57).

14. Sheet-processing machine (1) according to Claim 11, **characterized in that** a longitudinal-cutting arrangement (38) is arranged downstream of the turning arrangement (28).

15. Sheet-processing machine (1) according to Claim 12 or 13, **characterized in that** the inspection arrangement (4; 6) is arranged directly downstream of the cross-cutting arrangement (21; 57), and **in that** the inspection arrangement (4; 6) has a suction box (35; 61) for guiding sheets (2).

16. Sheet-processing machine (1) according to Claim 11, **characterized in that** the cross-cutting arrangements (21; 57) are arranged to interact with a chain conveyor (13; 47) transporting the sheets (2).

## Revendications

1. Procédé pour découper des feuilles (2) dans une machine de traitement de feuille (1), **caractérisé en ce que**, d'abord, on découpe une extrémité arrière (72) de la feuille (2), perpendiculairement à une direction de transport (T), au moyen d'un premier dispositif de découpage transversal (21), **en ce que** la feuille (2) est ensuite tournée dans la machine de traitement (1) de sorte que l'extrémité (72) découpée de la feuille (2) soit à l'avant et **en ce que** l'amorce (71), à présent à l'arrière, de la feuille (2) retournée est découpée perpendiculairement par rapport à la direction de transport (T), au moyen d'un deuxième dispositif de découpage transversal (57).

2. Procédé selon la revendication 1, **caractérisé en ce que** la feuille (2) est divisée en une pluralité de feuilles partielles (82 ; 83) situées les unes à côté des autres, au moyen d'une découpe longitudinale (78).

3. Procédé selon la revendication 1, **caractérisé en ce que** les côtés longitudinaux, placés parallèlement à la direction de transport (T), de la feuille (2) sont découpés.

4. Procédé selon la revendication 1, **caractérisé en ce que** les découpes longitudinales (76 ; 77 ; 78) se font entre la première découpe transversale (74) et la deuxième découpe transversale (76).

5. Procédé selon les revendications 1 et 2, **caractérisé en ce que** la feuille (2) est découpée en feuille partielle (82 ; 83) après le retournement.

6. Procédé selon la revendication 1, **caractérisé en ce que**, après la première découpe transversale de la feuille (2), celle-ci est contrôlée à l'aide d'un dispositif d'inspection (4).

7. Procédé selon la revendication 1, **caractérisé en ce que** la feuille (2) est contrôlée au moyen d'un dispositif d'inspection (6), après la deuxième découpe transversale.

8. Procédé selon les revendications 1 à 3, **caractérisé en ce que** la feuille (2) ou les feuilles partielles (82 ; 83) est contrôlée au moyen d'un dispositif d'inspection (6), après avoir effectué toutes les découpes (74 ; 76 ; 77 ; 78 ; 79).

9. Procédé selon la revendication 1, **caractérisé en ce que** la feuille (2) est contrôlée au moyen d'un dispositif d'inspection (2) avant de procéder à la première découpe (74).

10. Procédé selon la revendication 1, **caractérisé en ce que** la feuille (2) et/ou les feuilles partielles (82 ; 83) sont transportées à l'aide de systèmes à preneurs (16 ; 32 ; 34 ; 36 ; 39 ; 41 ; 42 ; 43 ; 49).

11. Machine de traitement de feuilles (1) équipée d'un premier dispositif de découpage transversal (21), **caractérisée en ce que**, en observant dans la direction de transport (T) des feuilles (2), en aval du premier dispositif de découpage transversal (21), est disposé un dispositif de retournement (28), et **en ce que**, en aval du dispositif de retournement (28), est disposé un deuxième dispositif de découpage transversal (57).

12. Machine de traitement de feuilles (1) selon la revendication 11, **caractérisée en ce qu'**un dispositif d'inspection (4) est disposé entre un premier dispositif de découpage transversal (21) et le dispositif de retournement (28).

13. Machine de traitement de feuilles (1) selon la revendication 11, **caractérisée en ce qu'**un dispositif d'inspection (6) est disposé en aval du deuxième dispositif de découpage transversal (57).

14. Machine de traitement de feuilles (1) selon la revendication 11, **caractérisée en ce qu'**un dispositif de découpage longitudinal (18) est disposé en aval du dispositif de retournement (28).

15. Machine de traitement de feuilles (1) selon les revendications 12 'ou 13, **caractérisée en ce que** le dispositif d'inspection (4 ; 6) est disposé directement en aval du dispositif de découpage transversal (21 ; 57), et **en ce que** le dispositif d'inspection (4 ; 6) présente une caisse aspirante (35 ; 61), pour assurer le guidage des feuilles (2).

16. Machine de traitement de feuilles (1) selon la revendication 11, **caractérisé en ce que** les dispositifs de découpage transversal (21 ; 57) sont disposés de manière à coopérer avec un transporteur à chaîne (13 ; 47), transportant les feuilles (2).
